# EUROPÄISCHE PATENTSCHRIFT

(11) **EP 3 616 227 B1**
(45) Veröffentlichungstag und Bekanntmachung des Hinweises auf die Patenterteilung: **04.05.2022**
(21) Anmeldenummer: 18716951.1
(22) Anmeldetag: 29.03.2018
(51) Int. Cl.: H01H 33/66, H01H 1/58, H01H 9/52

(54) **ANSCHLUSSELEMENT FÜR EINEN BEWEGKONTAKT EINER VAKUUMSCHALTRÖHRE UND GASISOLIERTE SCHALTANLAGE MIT EINEM ANSCHLUSSELEMENT FÜR EINEN BEWEGKONTAKT EINER VAKUUMSCHALTRÖHRE**
CONNECTION ELEMENT FOR A MOVING CONTACT OF A VACUUM INTERRUPTER AND GAS-INSULATED SWITCHGEAR ASSEMBLY HAVING A CONNECTION ELEMENT FOR A MOVING CONTACT OF A VACUUM INTERRUPTER
ÉLÉMENT DE RACCORDEMENT POUR UN CONTACT MOBILE D'UNE AMPOULE À VIDE ET APPAREILLAGE À ISOLATION GAZEUSE DOTÉ D'UN ÉLÉMENT DE RACCORDEMENT POUR UN CONTACT MOBILE D'UNE AMPOULE À VIDE

(30) Priorität: 24.04.2017 DE 102017206866
(43) Veröffentlichungstag der Anmeldung: 04.03.2020
(73) Patentinhaber: Siemens Aktiengesellschaft, 80333 München (DE)
(72) Erfinder: BEGOVAC, Marko-Boris, 63853 Mömlingen (DE); HALBACH, Patrick, 64832 Babenhausen (DE); LEITNER, Michael, 61440 Oberursel (DE); MILNIKEL, Henning, 63755 Alzenau (DE); POHNKE, Michael, 13127 Berlin (DE); STREHLOW, Volker, 65527 Niedernhausen (DE); STÜTZER, Roland, 64653 Lorsch (DE)
(86) Internationale Anmeldenummer: PCT/EP2018/058093
(87) Internationale Veröffentlichungsnummer: WO 2018/197150

(56) Entgegenhaltungen:
- EP-A1- 2 306 482
- EP-A2- 2 161 729
- WO-A1-2006/040243
- DE-C2- 19 964 249

## Beschreibung

Die Erfindung betrifft ein Anschlusselement für einen Bewegkontakt einer Vakuumschaltröhre und eine gasisolierte Schaltanlage mit einem solchen Anschlusselement.

Im Stand der Technik sind Schaltanlagen bekannt, die Vakuumschaltröhren zum Schalten von Kurzschlussströmen aufweisen. Diese Vakuumschaltröhren und deren Schaltkontakte sind ausgelegt, um die hohen Ströme bei Kurzschlussströmen ausschalten zu können. Diese Kurzschlussströme liegen im hohen Kilo-Ampere-Bereich (>>1 kA). Die dazu erforderliche Geometrie der Schaltkontakte hat prinzipiell einen vergleichsweise hohen Übergangswiderstand im geschlossenen Zustand der Vakuumschaltröhre. Dieser hohe Übergangswiderstand führt im Betrieb der Schaltanlage, also bei einem Schaltvorgang der Vakuumschaltröhre, dazu, dass speziell im Bereich der Vakuumschaltröhre, bedingt durch eben die Übergangswiderstände bei einem fließenden Bemessungsstrom, eine hohe Verlustleistung entsteht, welche im Bereich der Vakuumschaltröhre zu erhöhten Temperaturen und damit zu erhöhten Temperaturen in der gesamten Anlage führt. Um den Betrieb der Anlage zu ermöglichen, sind vorbestimmte Temperaturgrenzen einzuhalten, also nicht zu überschreiten, wodurch vielfach zusätzliche Maßnahmen zur Kühlung der Schaltanlage, insbesondere der Vakuumschaltröhre und deren angrenzende Bauteile, erforderlich sind.

Im Stand der Technik wird den höheren Temperaturen durch einen gesteigerten Einsatz von Leitermaterial entgegengewirkt, und so der elektrische Widerstand der Leiteranbindung an die Vakuumschaltröhre reduziert und optimiert. Auch größere Anlagengehäuse und damit einhergehende größere Gasräume sind prinzipiell geeignet, insbesondere durch eine vergrößerte Wärmekapazität der insgesamt größeren Anlage und der somit vorhandenen Gasmenge, zu insgesamt reduzierten Temperaturen der Schaltanlage zu führen.

Beide angeführte Methoden führen aber zu einem vergrößerten Einsatz von metallischen Ressourcen und einem gesteigerten Bedarf an dem jeweiligen Isoliergas. Größere Mengen von Isoliergas können aber ggf. auch negativen Einfluss auf die Umwelteigenschaften der Schaltanlage haben.

Aus der EP2306482A1 ist eine Klemmhalterung für Vakuumschaltröhren bekannt, wobei die Klemmhalterung Kühlkörper aufweist und die Klemmvorrichtung über flexible Leitungsbänder mit einem elektrischen Anschlussblock verbunden ist.

Die EP2161729A2 offenbart einen Vakuumschalter mit einer Vakuumschaltröhre, wobei der Bewegkontakt der Vakuumschaltröhre in einer Halterung aufgenommen ist und die Halterung beweglich mit einem flexiblen Leitungsband mit einem elektrischen Anschlussblock verbunden ist.

Auch die WO2006040243A1 offenbart eine Klemmvorrichtung für Vakuumschaltröhren, wobei die Klemmvorrichtung Kühlkörper aufweist und die Klemmvorrichtung über flexible Leitungsbänder mit einem elektrischen Anschlussblock verbunden ist.

Aufgabe der Erfindung ist es nun, die genannten Nachteile aus dem Stand der Technik zu beheben.

Gelöst wird diese Aufgabe durch den unabhängigen Anspruch 1 und die von diesem abhängige Ansprüche.

Ein Ausführungsbeispiel bezieht sich auf ein Anschlusselement für einen Bewegkontakt einer Vakuumschaltröhre mit einem Anschlusskörper, und einem flexiblen Stromleitungselement, wobei das Anschlusselement mindestens einen Außenkörper aufweist und der Anschlusskörper über ein flexibles, wärmeleitendes Verbindungsstück mit dem mindestens einen Außenkörper verbunden ist, wobei der Außenkörper das flexible Stromleitungselement teilweise oder vollständig umgibt. Damit wird nicht nur eine bessere Wärmeableitung ermöglicht, sondern das flexible Stromleitungselement auch mechanisch geschützt.

Durch diesen innovativen Aufbau wird, unter Beibehaltung der Baugröße, ein höherer Bemessungsstrom möglich, da die Wärmeableitung aus dem Schaltsystem deutlich verbessert wird. Die Wärmeableitung wird über die Verwendung des Außenkörpers erreicht, der mit dem Anschlusskörper zumindest wärmeleitend verbunden ist. Diese zusätzliche Wärmeableitung, bevorzugt im Bereich der Verbindung von Anschlusskörper und flexiblen Stromleitungselement, ermöglicht einen weiter kompakten Aufbau.

Bevorzugt wird, dass der Anschlusskörper einen oder mehr Kühlkörper aufweist. Der oder die Kühlkörper erlauben zusätzlich zum Außenkörper eine weiter gesteigerte Wärmeableitung aus dem Schaltsystem, insbesondere weg von dem Vakuumschalter und dessen elektrischen Verbindungsstellen.

Auch wird bevorzugt, dass der oder die Kühlkörper Kühlrippen aufweisen, die bevorzugt parallel zur Längsachse einer Aufnahmeöffnung für den Bewegkontakt einer Vakuumschaltröhre des Anschlusskörpers verlaufen. Die Aufnahmeöffnung kann dabei, unabhängig vom Vorhandensein von Kühlkörpern oder Kühlrippen auf den Kühlkörpern, mit einem Befestigungsmechanismus versehen sein, so dass der Bewegkontakt fest mit dem Anschlusskörper verbindbar ist. Insbesondere wird bevorzugt, dass der Bewegkontakt der Vakuumschaltröhre in der Aufnahmeöffnung festgeklemmt ist. Dazu ist besonders bevorzugt der Anschlusskörper zweiteilig ausgeführt oder geschlitzt.

Insbesondere wird bevorzugt, dass die Kühlrippen auf dem oder den Kühlkörpern im montierten Zustand parallel zur Erdanziehungskraft, also vertikal, verlaufen und so eine optimale Konvektion entlang der Kühlkörper erreicht wird.

Bevorzugt wird auch, dass der oder die Kühlkörper nicht oder teilweise oder vollständig vom Außenkörper umschlossen werden. Je nach gewählter Konfiguration wird entweder eine verbesserte Konvektion im Bereich der Kühlkörper erreicht, wenn diese nicht umschlossen werden, oder ein Kompromiss zwischen Aufnahme von Wärmestrahlung Konvektion an den Kühlkörpern bei teilweise umschlossenen Kühlkörpern, erreicht, oder eine verbesserte Aufnahme von Wärmestrahlung, vollständig umschlossenen Kühlkörpern erreicht.

Auch wird bevorzugt, dass der oder die Kühlkörper derart lackiert sind, dass der oder die Kühlkörper eine erhöhte Oberflächengröße, gegenüber der reinen geometrischen Form, und/oder eine erhöhte Wärmeabstrahlung, gegenüber einer nicht lackierten Oberfläche, aufweisen. Insbesondere wird bevorzugt, dass die Lackierung eine Vergrößerung der Oberfläche um mindestens einen Faktor 5, bevorzugt um mindestens einen Faktor 10, besonders bevorzugt um mindestens einen Faktor 100 bewirkt.

Weiter wird bevorzugt, dass der Außenkörper von einem Käfig aus wärmeleitendem Material gebildet wird. Ein solcher Käfig verbessert nicht nur die Aufnahme und Ableitung von Wärmestrahlung, der Käfig lässt auch eine Konvektion und somit eine weitere Wärmeableitung zu.

In einer besonderen Ausführungsform ist das flexible, wärmeleitende Verbindungsstück elektrisch isolierend ausgebildet.

Bevorzugt wird auch, dass das wärmeleitende Verbindungsstück stromleitend ausgeführt ist und das flexible, wärmeleitende Verbindungsstück über den Außenkörper leitend mit einem Hauptstrompfad des Anschlusselementes verbindbar ist. Der Außenkörper ist also einerseits mit dem Anschlusskörper elektrisch leitend und wärmeleitend verbunden und andererseits elektrisch leitend und wärmeleitend mit Hauptstrompfad verbunden, so dass sich der Bemessungsstrom aufteilen kann und die Erwärmung an den Kontaktstellen reduziert werden kann. Gleichzeitig ist eine verbesserte Wärmeableitung über den Außenkörper möglich.

Weiter wird bevorzugt, dass der Außenkörper über ein weiteres stromleitendes, flexibles, wärmeleitendes Verbindungsstück, mit einem Hauptstrompfad des Anschlusselementes verbindbar ist.

Auch wird bevorzugt, dass das flexible, wärmeleitende Verbindungsstück und/oder das flexible Stromleitungselement an den Seiten Auffächerungen aufweist, die die Oberfläche vergrößern und zu einer erhöhten Wärmeabstrahlung beitragen, bzw. diese bewirkt.

Ein weiteres Ausführungsbeispiel bezieht sich auf eine gasisolierte Schaltanlage mit mindestens einer Vakuumschaltröhre, wobei ein Bewegkontakt der Vakuumschaltröhre mit einem Anschlusselement nach einem oder mehreren der vorstehenden Ausführungen kontaktiert ist.

Auch wird bevorzugt, dass das Isoliergas eines oder mehrere der folgenden Gase aufweist SF6 und/oder ein oder mehrere Fluorketone und/oder ein oder mehrere Nitrile, insbesondere fluorierte Nitrile und/oder Stickstoff und/oder Kohlendioxid und/oder Sauerstoff und/oder trockene Luft und/oder ein oder mehrere Olefine und/oder ein oder mehrere Oxirane, insbesondere fluorierte Oxirane.

Bevorzugt wird auch, dass das wärmeleitende Verbindungsstück stromleitend ausgeführt ist und das flexible, wärmeleitende Verbindungsstück über den Außenkörper leitend mit einem Hauptstrompfad des Anschlusselementes verbindbar ist. Der Außenkörper ist also einerseits mit dem Anschlusskörper elektrisch leitend und wärmeleitend verbunden und andererseits elektrisch leitend und wärmeleitend mit Hauptstrompfad verbunden, so dass sich der Bemessungsstrom aufteilen kann und die Erwärmung an den Kontaktstellen reduziert werden kann. Gleichzeitig ist eine verbesserte Wärmeableitung über den Außenkörper möglich.

Weiter wird bevorzugt, dass der Außenkörper über ein weiteres stromleitendes, flexibles, wärmeleitendes Verbindungsstück, mit einem Hauptstrompfad des Anschlusselementes verbindbar ist.

Insbesondere wird bevorzugt, dass das weitere stromleitende, flexible, wärmeleitende Verbindungsstück im Bereich einer Wärmeleitenden Keramikdurchführung angeordnet ist, so dass zusätzlich eine Wärmeableitung über die Keramik der Keramikdurchführung möglich ist.

Im Folgenden wird der Erfindungsgegenstand anhand von Figuren näher erläutert:
- Figur 1:: Schematische Darstellung eines erfindungsgemäßen Anschlusselements;
- Figur 2:: Schematische Darstellung eines flexiblen Stromleitungselements; und
- Figur 3:: Schematische Darstellung eines aufgefächerten flexiblen Stromleitungselements.

Die Figur 1 zeigt eine schematische Darstellung eines Anschlusselements 1, das über ein flexibles Stromleitungselement 10, welches mit einem Hauptstrompfad einer Schaltanlage verbindbar ist, verfügt. Das flexible Stromleitungselement 10 ist mit dem Anschlusskörper 40 elektrisch leitend verbunden. Der Anschlusskörper 40 besitzt eine nicht-gezeigte Aufnahme 42 für einen Bewegkontakt einer Vakuumschaltröhre. Des Weiteren verfügt das Anschlusselement 1 über ein flexibles, wärmeleitendes Verbindungsstück 30, das den Anschlusskörper 40 oder das mit dem Anschlusskörper 40 verbundene flexible Leitungselement 10 mit einem Außenkörper 50 wärmeleitend verbindet.

Außerdem verfügt das Anschlusselement 1 in dem Beispiel der Figur 1 über einen Kühlkörper 20, der wärmeleitend mit dem Anschlusskörper 40 verbunden ist und hier über Kühlrippen 52 verfügt, die parallel zur Längsachse der Aufnahmeöffnung 42 verlaufen. Da die Aufnahmeöffnung 42 an der in Figur 1 nichterkennbaren Unterseite des Anschlusselements 1 angeordnet ist, ist die Aufnahmeöffnung 42 durch eine gestrichelte Linie angedeutet.

Die Figur 2 zeigt ein flexibles Stromleitungselement, das aus mehreren Lagen 12 eines elektrisch leitenden, flexiblen Materials aufgebaut ist. Das leitende, flexible Material ist bevorzugt Kupfer, Aluminium, Edelstahl, ein leitender Kunststoff und/oder Kombination, insbesondere Legierung, der genannten leitenden, flexiblen Materialien.

Die Figur 3 zeigt einen Ausschnitt eines flexiblen Stromleitungselements 10, bei dem die einzelnen Lagen, die das flexible Stromleitungselement bilden, zum Rand hin aufgefächert sind.

Die Auffächerung führt zu einer verbesserten Wärmeableitung, sowohl durch eine verbesserte Wärmeabstrahlung, als auch durch eine Wärmeabgabe an das durch Konvektion an dem flexiblen Stromleitungselement 10 vorbeiströmenden Isolationsgases.

### Bezugszeichenliste

- 1: Anschlusselement
- 10: flexibles Stromleitungselement
- 12: Lagen des flexibles Stromleitungselement
- 14: am Rand aufgefächerte Lagen des flexibles Stromleitungselement
- 20: Kühlkörper
- 30: flexibles, wärmeleitendes Verbindungsstück
- 40: Anschlusskörper
- 42: Aufnahmeöffnung des Anschlusskörpers für den Bewegkontakt der Vakuumschaltröhre
- 50: Außenkörper
- 52: Kühlrippen

## Patentansprüche

1. Anschlusselement (1) für einen Bewegkontakt einer Vakuumschaltröhre mit
einem Anschlusskörper(40), und
einem flexiblen Stromleitungselement (10), wobei das Anschlusselement (1) mindestens einen Außenkörper (50) aufweist und der Anschlusskörper (40) über ein flexibles, wärmeleitendes Verbindungsstück (30) mit dem mindestens einen Außenkörper (50) verbunden ist
**dadurch gekennzeichnet, dass** der Außenkörper (50) das flexible Stromleitungselement (10) teilweise oder vollständig umgibt.

2. Anschlusselement (1) nach Anspruch 1,
**dadurch gekennzeichnet, dass** der Anschlusskörper (40) einen oder mehr Kühlkörper (20) aufweist.

3. Anschlusselement (1) nach Anspruch 2,
**dadurch gekennzeichnet, dass** der oder die Kühlkörper (20) Kühlrippen (52) aufweisen, die parallel zur Längsachse einer Aufnahmeöffnung (42) für den Bewegkontakt einer Vakuumschaltröhre des Anschlusskörpers (40) verlaufen.

4. Anschlusselement (1) nach Anspruch 2 oder 3,
**dadurch gekennzeichnet, dass** der oder die Kühlkörper (20) nicht oder teilweise oder vollständig vom Außenkörper (50) umschlossen werden.

5. Anschlusselement (1) nach einem der vorstehenden Ansprüche,
**dadurch gekennzeichnet, dass** der oder die Kühlkörper (20) derart lackiert sind, dass der oder die Kühlkörper eine erhöhte Oberflächengröße und/oder eine erhöhte Wärmeabstrahlung aufweisen.

6. Anschlusselement (1) nach einem der vorstehenden Ansprüche,
**dadurch gekennzeichnet, dass** der Außenkörper (50) von einem Käfig aus wärmeleitendem Material gebildet wird.

7. Anschlusselement (1) nach einem der vorstehenden Ansprüche,
**dadurch gekennzeichnet, dass** das flexible, wärmeleitende Verbindungsstück (30) elektrisch isolierend ist.

8. Anschlusselement (1) nach einem der Ansprüche 1 bis 6,
**dadurch gekennzeichnet, dass** das wärmeleitende Verbindungsstück (30) stromleitend ausgeführt ist und das flexible, wärmeleitende Verbindungsstück (30) über den Außenkörper (50) leitend mit einem Hauptstrompfad des Anschlusselementes (1) verbindbar ist.

9. Anschlusselement (1) nach Anspruch 8,
**dadurch gekennzeichnet, dass** der Außenkörper (50) über ein weiteres stromleitendes, flexibles, wärmeleitendes Verbindungsstück mit einem Hauptstrompfad des Anschlusselementes (1) verbindbar ist.

10. Anschlusselement (1) nach einem der vorstehenden Ansprüche,
**dadurch gekennzeichnet, dass** das flexible, wärmeleitende Verbindungsstück (30) und/oder das flexible Stromleitungselement (10) an den Seiten Auffächerungen aufweisen, die die Oberfläche vergrößern und zu einer erhöhten Wärmeabstrahlung beitragen.

11. Gasisolierte Schaltanlage mit einem Anschlusselement (1) nach einem der vorstehenden Ansprüche und mit mindestens einer Vakuumschaltröhre,
**dadurch gekennzeichnet, dass** ein Bewegkontakt der Vakuumschaltröhre mit dem Anschlusselement (1) kontaktiert ist.

12. Gasisolierte Schaltanlage nach Anspruch 11,
**dadurch gekennzeichnet, dass** das Isoliergas eines oder mehrere der folgenden Gase aufweist SF6 und/oder ein oder mehrere Fluorketone und/oder ein oder mehrere Nitrile, insbesondere fluorierte Nitrile und/oder Stickstoff und/oder Kohlendioxid und/oder Sauerstoff und/oder trockene Luft und/oder ein oder mehrere Olefine und/oder ein oder mehrere Oxirane, insbesondere fluorierte Oxirane.

## Claims

1. Connection element (1) for a moving contact of a vacuum interrupter comprising
a connection body (40) and
a flexible current conduction element (10), wherein
the connection element (1) has at least one outer body (50) and the connection body (40) is connected to the at least one outer body (50) by means of a flexible, heat-conducting connecting piece (30),
**characterized in that**
the outer body (50) partially or fully surrounds the flexible current conduction element (10).

2. Connection element (1) according to Claim 1, **characterized in that**
the connection body (40) has one or more heat sinks (20).

3. Connection element (1) according to Claim 2, **characterized in that**
the heat sink or the heat sinks (20) has/have cooling fins (52) which run parallel to the longitudinal axis of a receiving opening (42) for the moving contact of a vacuum interrupter of the connection body (40).

4. Connection element (1) according to Claim 2 or 3, **characterized in that**
the heat sink or the heat sinks (20) is/are not enclosed or is/are partially or fully enclosed by the outer body (50).

5. Connection element (1) according to one of the preceding claims,
**characterized in that**
the heat sink or the heat sinks (20) is/are coated in such a way that the heat sink or the heat sinks has/have an increased surface area and/or an increased heat emission.

6. Connection element (1) according to one of the preceding claims,
**characterized in that**
the outer body (50) is formed by a cage composed of thermally conductive material.

7. Connection element (1) according to one of the preceding claims,
**characterized in that**
the flexible, thermally conductive connecting piece (30) is electrically insulating.

8. Connection element (1) according to one of Claims 1 to 6, **characterized in that**
the thermally conductive connecting piece (30) is of electrically conductive design and the flexible, thermally conductive connecting piece (30) can be conductively connected to a main current path of the connection element (1) by means of the outer body (50).

9. Connection element (1) according to Claim 8,
**characterized in that**
the outer body (50) can be connected to a main current path of the connection element (1) by means of a further electrically conductive, flexible, thermally conductive connecting piece.

10. Connection element (1) according to one of the preceding claims,
**characterized in that**
the flexible, thermally conductive connecting piece (30) and/or the flexible current conduction element (10) have fanned-out portions at the sides, which fanned-out portions increase the surface area and contribute to increased heat emission.

11. Gas-insulated switchgear assembly comprising a connection element (1) according to one of the preceding claims and comprising at least one vacuum interrupter,
**characterized in that**
a moving contact of the vacuum interrupter is contacted by the connection element (1).

12. Gas-insulated switchgear assembly according to Claim 11, **characterized in that**
the insulating gas comprises one or more of the following gases: SF6 and/or one or more fluoroketones and/or one or more nitriles, in particular fluorinated nitriles, and/or nitrogen and/or carbon dioxide and/or oxygen and/or dry air and/or one or more olefins and/or one or more oxiranes, in particular fluorinated oxiranes.

## Revendications

1. Elément (1) de connexion d'un contact mobile d'un tube interrupteur à vide comprenant,
une pièce (40) de connexion et
un élément (10) souple de conduction du courant, dans lequel l'élément (1) de connexion a au moins une pièce (50) extérieure et la pièce (40) de connexion est reliée à la au moins une pièce (50) extérieure par une pièce (30) souple de liaison conductrice de la chaleur,
**caractérisé en ce que**
la pièce (50) extérieure entoure en partie ou complètement l'élément (10) souple de conduction du courant.

2. Elément (1) de connexion suivant la revendication 1, **caractérisé en ce que**
la pièce (40) de connexion a un ou plusieurs dissipateurs (20) de chaleur.

3. Elément (1) de connexion suivant la revendication 2, **caractérisé en ce que**
le ou les dissipateurs (20) de chaleur ont des ailettes (52) de refroidissement, qui s'étendent parallèlement à l'axe longitudinal de l'ouverture (42) de réception du contact mobile d'un tube interrupteur sous vide de la pièce (40) de connexion.

4. Elément (1) de connexion suivant la revendication 2 ou 3, **caractérisé en ce que**
le ou les dissipateurs (20) de chaleur sont entourés partiellement ou complètement de la pièce (50) extérieure.

5. Elément (1) de connexion suivant l'une des revendications précédentes,
**caractérisé en ce que**
le ou les dissipateurs (20) de chaleur sont vernis, de manière à ce que le ou les dissipateurs de chaleur ait une dimension de surface plus grande et/ou une plus grande émission de chaleur.

6. Elément (1) de connexion suivant l'une des revendications précédentes,
**caractérisé en ce que**
la pièce (50) extérieure est formé d'une cage en un matériau conducteur de la chaleur.

7. Elément (1) de connexion suivant l'une des revendications précédentes,
**caractérisé en ce que**
la pièce (30) de liaison souple conductrice de la chaleur est isolée électriquement.

8. Elément (1) de connexion suivant l'une des revendications 1 à 6,
**caractérisé en ce que**
la pièce (30) de liaison conductrice de la chaleur est réalisée de manière à conduire le courant et la pièce (30) de liaison souple conductrice de la chaleur peut être reliée d'une manière conductrice à un trajet de courant principal de l'élément (1) de connexion par l'intermédiaire de la pièce (50) extérieure.

9. Elément (1) de connexion suivant la revendication 8, **caractérisé en ce que**
la pièce (50) extérieure peut être reliée à un trajet de courant principal de l'élément (1) de connexion par l'intermédiaire d'une autre pièce de liaison conductrice du courant souple et conductrice de la chaleur.

10. Elément (1) de connexion suivant l'une des revendications précédentes,
**caractérisé en ce que** la pièce (30) de liaison souple conductrice de la chaleur et/ou l'élément (10) souple de conduction du courant ont sur les faces des parties en éventail, qui agrandissent la surface et contribuent à une plus grande émission de chaleur.

11. Installation de coupure isolée par du gaz comprenant un élément (1) de connexion suivant l'une des revendications précédentes et au moins un tube interrupteur sous vide, **caractérisée en ce que**
un contact mobile du tube interrupteur sous vide est en contact avec l'élément (1) de connexion.

12. Installation de coupure isolée par du gaz suivant la revendication 11,
**caractérisée en ce que**
le gaz isolant a un ou plusieurs des gaz suivants SF6 et/ou une ou plusieurs fluorocétones et/ou un ou plusieurs nitriles, notamment des nitriles fluorés et/ou de l'azote et/ou du dioxyde de carbone et/ou de l'oxygène et/ou de l'air sec et/ou une ou plusieurs oléfines et/ou un ou plusieurs oxiranes, notamment des oxiranes fluorés.
